# EUROPÄISCHE PATENTSCHRIFT

(11) **EP 1 020 602 B1**
(45) Veröffentlichungstag und Bekanntmachung des Hinweises auf die Patenterteilung: **12.03.2008**
(21) Anmeldenummer: 99120286.2
(22) Anmeldetag: 12.10.1999
(51) Int. Cl.: E05F 15/12

(54) **Drehtürantrieb**
Swinging door drive
Mécanisme d'entraînement d'une porte battante

(30) Priorität: 14.01.1999 DE 19901229
(43) Veröffentlichungstag der Anmeldung: 19.07.2000
(73) Patentinhaber: DORMA GmbH + Co. KG, 58256 Ennepetal (DE)
(72) Erfinder: Scholten, Jan, Dipl.-Ing., 45277 Essen (DE); Kisters, Peter, Dipl.-Ing., 47574 Goch (DE)

(56) Entgegenhaltungen:
- EP-A- 0 243 786
- EP-A- 1 020 603
- DE-A- 3 202 930
- DE-A- 4 124 282
- FR-A- 1 510 056

## Beschreibung

Die Erfindung betrifft einen Drehtürantrieb gemäß der in den Oberbegriffen der Patentansprüche 1 und 2 angegebenen Art.

Aus der DE 41 24 282 C2 ist ein gattungsgemäßer Drehtürantrieb bekannt, bei dem das automatische Öffnen der angeschlossenen Tür über den Drehtürantrieb in elektromechanischer Weise erfolgt. Der Schließvorgang wird mit Unterstützung des Motorantriebes über eine eingebaute Schließfeder, die sich z.B. in einem handelsüblichen Türschließer befindet, bewerkstelligt. Dabei wird der Motorantrieb mit einem reduzierten Antriebsmoment beaufschlagt, wobei der Motor nur die Verluste des Getriebes ausgleicht. Ein dauerndes Schalten der Kupplung wird durch diese Art der Steuerung vermieden, welches gleichzeitig einen geringen Verschleiß bedeutet, denn es braucht beim Reversiervorgang der Drehtür nicht extra wieder die Kupplung eingekuppelt werden. Dieser Drehtürantrieb ist mit einem sogenannten Scherengestänge ausgestattet.

Ein solcher Antrieb kann auf dem Türrahmen oder der Tür montiert werden. Neben der vorbeschriebenen Anordnung eines Scherengestänges kann auch ein Parallelgestänge und eine sogenannte Gleitschiene in Verbindung mit einem geraden Betätigungsarm verwendet werden. Während die Schließmomente für Scheren- und Parallelgestänge den genormten Vorgaben genügen, zeigen sich für den Schließvorgang bei Verwendung einer Gleitschiene in der Regel sehr niedrige Schließmomente.

Eine Vorrichtung zum Öffnen und Schließen von Türen zeigt die DE 37 30 114 A1, die aus zwei Montageteilen besteht. Das eine Teil wird am Türblatt befestigt, und das andere Teil der Vorrichtung wird rahmenseitig befestigt, wobei beide Montageteile untereinander durch einen Kraftübertragungsmechanismus miteinander verbunden sind. Gleichzeitig ist ein Umkehrmechanismus mit einer Rastkupplung vorhanden, die gleichzeitig die zu übertragenden Kräfte begrenzt. Hierzu können auch bewährte handelsübliche Türschließer verwendet werden. Das Abtriebsrad der Vorrichtung, welches einerseits mit dem Kraftübertragungsmechanismus verbunden ist, weist ein Ritzel auf, welches mit einer Zahnstange in Wirkverbindung steht.

Ein ähnlich arbeitender Drehtürantrieb wird in der WO 89/11578 beschrieben, wobei hier ebenfalls für den Öffnungsvorgang eine Vorrichtung vorhanden ist und der Schließvorgang wie bei der DE 41 24 282 C2 durch die Kraft des Türschließers bewerkstelligt wird.

Ähnliche Drehtürantriebe werden in der US 1,684,704 sowie US 2,256,613 wiedergegeben. Auch hier sind Antriebe in Verbindung mit Türschließern wiedergegeben, wobei jedoch der Türschließer als separates Bauteil auf dem Flügel montiert ist und sich der Drehflügelantrieb oberhalb des Türflügels befindet. Die Verbindung zwischen Drehtürantrieb und Türschließer wird durch ein Scherengestänge bewerkstelligt. Die US 4,333,270 offenbart einen Drehtürantrieb, der elektromechanisch arbeitet. Dabei wirkt ein Antriebsrad mit einer Zahnstange derart zusammen, daß eine Feder für die Schließung der Tür beim Öffnungsvorgang gespannt wird.

Einen elektromechanischen Drehtürantrieb, der einen Gleichstrommotor in Verbindung mit einem Planetengetriebe zum Antrieb verwendet, offenbart die DE 32 02 930 A1. Zwischen der Abtriebswelle und der angeschlossenen Tür ist ein Kniehebelgestänge vorhanden. Dieser Drehtürantrieb wird sowohl für den Öffnungs- als auch für den Schließvorgang der angeschlossenen Tür verwendet.

Ein elektrohydraulischer Drehtürantrieb mit der Typenbezeichnung ED 200 wird in dem Firmenprospekt der DORMA GmbH + Co. KG als ein kompakter Antrieb, der die Tür gegen eine Feder öffnet und mechanisch durch die Rückstellkräfte der Feder wieder in seine Schließlage geht, wiedergegeben. Dabei kann der Antrieb auf dem Türrahmen oder auf der Tür montiert werden. Dabei wird durch einen Elektromotor eine Pumpe angetrieben, die ein entsprechendes Ölvolumen in einen Hydraulikzylinder pumpt, der sich wiederum gegen eine Feder ausdehnt. Dabei ist der Kolben des Hydraulikzylinders mit einer Zahnung versehen, die ein Ritzel antreibt, an das der Hebelmechanismus zur Betätigung der Tür angebracht ist. Um die angeschlossene Tür nun wieder in ihre Schließlage zu bringen, werden entsprechende Ventile geöffnet, und das Ölvolumen kann in den Tank der Antriebseinheit wieder zurückfließen. Die Feder schiebt dabei den Kolben zurück und schließt durch seine Bewegung, die auf das Ritzel übertragen wird, die Tür.

Die Aufgabe der Erfindung ist es deshalb, einen Drehtürantrieb gemäß dem Stand der Technik derart weiterzubilden, daß unter Vermeidung der genannten Nachteile eine einfache Konstruktion sowie eine problemlose Anpassung an gewünschte Drehmomentverläufe über den Öffnungswinkel ermöglicht werden.

Diese Aufgabe wird durch die kennzeichnenden Merkmale der Ansprüche 1 und 2 in Verbindung mit ihren Oberbegriffsmerkmalen gelöst. Weitere vorteilhafte Ausgestaltungsformen der Erfindung bilden die Merkmale der Unteransprüche.

Der Erfindung liegt die Erkenntnis zugrunde, daß der sich über den Öffnungswinkel einer Tür (Drehflügel) ändernde Kraftverlauf/Drehmomentenverlauf sowohl beim Öffnen als auch beim Schließen über ein Getriebe in Form einer Vorrichtung mit einem sich über den Öffnungswinkel ändernden Übersetzungsverhältnis beeinflußt werden kann, das sich durch exzentrisch angeordnete und einen kreisförmigen Zahnkranz aufweisende Zahnräder ergibt, die sich einfach herstellen lassen.

Nach der Erfindung weist daher das sich über den Öffnungswinkel (Drehwinkel) der Tür in seinem Übersetzungsverhältnis ändernde Getriebe ein erstes und ein mit diesem kämmendes, zweites, jeweils durch einen kreisförmigen Zahnkranz gebildetes Zahnrad auf, die unter Beibehaltung ihres Achsabstandes exzentrisch zu ihren Mittelpunkten gelagert sind, und bei denen das erste Zahnrad mit einer Abtriebswelle und das zweite Zahnrad mit einem Zahnrad der Antriebsvorrichtung verbunden ist, wobei die Drehachse der Abtriebswelle durch den Drehpunkt des ersten Zahnrades verläuft, dies alles in derartiger Anordnung, daß die sich jeweils durch den Mittelpunkt eines Zahnrades und dem neuen Drehpunkt ergebende Exzentrizität der Zahnräder punktsymmetrisch zu deren Wälzpunkt liegt.

Auf einfache Weise können nunmehr die Drehmomentenverläufe durch Wahl der Exzentrizität, der Wälzkreisdurchmesser und des sich daraus ergebenden Abstandes der Drehachsen der beiden Zahnräder festgelegt und ohne weiteres bestimmt werden. Hierdurch ergeben sich vielfältige Übersetzungsverhältnisse und somit Anpassungsmöglichkeiten an gewünschte Drehmomentencharakteristika über den Öffnungswinkel, ohne das Sonderanfertigungen von Zahnkurvenscheiben notwendig sind. Vielmehr können im Handel erhältliche Zahnräder verwendet werden, wodurch die Fertigungskosten erheblich gesenkt werden. Zudem können die Zahnräder insbesondere eine Normalverzahnung aufweisen.

Die Größe der Exzentrizität wird durch das Verhältnis vom Betrag derselben zum Grundkreisdurchmesser beschrieben. Insbesondere sollte dieses Verhältnis einen Wert von 0,137 für Verzahnungen nach DIN 867 nicht überschreiten. Das Übertragungsverhalten des Getriebes wird jedoch bei einer Überschreitung dieses Verhältnisses deutlich verschlechtert, da die Profilüberdeckung unter 1 sinken kann.

Gemäß einer Ausführungsform der Erfindung ist der Drehtürantrieb als Obenantrieb mit einem zwischen einem Anlenkpunkt des drehbeweglichen Drehflügels der zugeordneten Tür und einem weiteren Anlenkpunkt außerhalb des Drehflügels über den Drehbereich sich ändernden wirksamen Hebelarm ausgebildet, der an die Abtriebswelle angreift.

Vorzugsweise wird der wirksame Hebelarm durch ein Gleitschienengestänge und ein Kniehebelgestänge gebildet.

Alternativ hierzu kann der Drehflügelantrieb auch als Unterflurantrieb ausgebildet sein, bei dem die Abtriebswelle mit dem Lager des Drehflügels in diesem Falle zusammenwirkt.

Weitere Vorteile und Merkmale ergeben sich aus der folgenden Beschreibung einer Ausführungsform der Erfindung im Zusammenhang mit den Zeichnungen. Es zeigen:
- Figur 1:: einen schematischen Ausschnitt einer Vorrichtung des Drehflügelantriebes und
- Figur 2:: die beiden Zahnräder der Vorrichtung von Figur 1 hinsichtlich der Lage von Dreh- und Mittelpunkt.

Das in der Figur 1 ausschnittsweise wiedergegebene Getriebe der Vorrichtung 2 ist mit einem Zahnrad 1, welches sich auf einer nicht dargestellten Welle des Drehflügelantriebes befindet, angeschlossen. Mit diesem Zahnrad 1 steht ein weiteres Zahnrad 4 in Wirkverbindung, wobei die Drehachse 3 des Zahnrades 4 und die Drehachse eines Zahnrades 13 identisch sind.

Das Zahnrad 13 kämmt mit einem weiteren Zahnrad 8, das mit einer aus der Vorrichtung austretenden Abtriebswelle 6 verbunden ist. Die Abtriebswelle 6 ist koaxial zu einer Drehachse 7 des Zahnrades 8 angeordnet.

Die beiden Zahnräder 13 und 8 sind mit einer Normalverzahnung versehen und im Hinblick auf ihre Mittelachse 12 bzw. 9 um einen vorbestimmten Betrag a exzentrisch drehbar gelagert. Die Drehachse 3 des Zahnrades 13 ist somit von ihrer Mittelachse 12 und die Drehachse des Zahnrades 8 von ihrer Mittelachse 9 jeweils um den Betrag a beabstandet.

An die Abtriebswelle 6 kann in bekannter Weise ein Kniehebel oder ein Gleitschienengestänge angreifen. Der Drehtürantrieb kann aber auch als Unterbodenantrieb ausgebildet sein, wobei die Abtriebswelle 6 dann mit einem hier nicht dargestellten Lager eines Drehflügels zusammenwirkt.

In Figur 2 sind die miteinander kämmenden Zahnräder 13 und 8 im Zusammenhang mit einem x-y-Koordinatensystem dargestellt, wobei die x-Achse die beiden durch die Drehachsen 3 und 7 gebildeten Drehpunkte 18 und 15 miteinander verbindet. Die durch die Mittelachsen 12 und 9 gebildeten Mittelpunkte 17 und 16 weisen jeweils zu dem zugeordneten Drehpunkt 18 bzw. 15 den die Exzentrizität bestimmenden Abstand auf. Die Mittelpunkte 17 und 16 beziehen sich auf einem kreisförmigen Zahnkranz des jeweiligen Zahnrades 13 bzw. 8 mit kreisförmigen Fußkreis, Kopfkreis, Wälzkreis und ähnlichem.

Wie die Figur 2 deutlich macht, ist die durch den Mittelpunkt 17 und den Drehpunkt 18 bzw. durch den Mittelpunkt 16 und den Drehpunkt 15 gebildete Exzentrizität a punktsymmetrisch zu einem Wälzpunkt 11 der beiden miteinander kämmenden Zahnräder 13 und 8, in dem sich die beiden Wälzkreise 10 und 19 der Zahnräder 13 und 8 berühren.

Die Zahnräder 13 und 8 weisen eine einander entsprechende Bauform auf. Hierdurch wird es ermöglicht, daß sich mit Drehen der Zahnräder 13 und 8 der Abstand vom Drehpunkt 18 zum Wälzpunkt 11 zunehmend in dem Maße vergrößert bzw. verkleinert, wie sich der Abstand des Drehpunktes 15 zum Wälzpunkt 11 verkleinert bzw. vergrößert. Der Abstand der Drehpunkte 18 und 15 der beiden Zahnräder 13 und 8 zueinander bleibt hierbei während des Drehens der Zahnräder 13 und 8 jedoch konstant.

Hierdurch wird auf einfache Art ein sich Ändern des Übersetzungsverhältnisses beim Drehen der Zahnräder 13 und 8 und somit der Abtriebswelle 6 erreicht. Über den Öffnungswinkel eines Drehflügels kann dadurch Einfluß auf den sich beispielsweise durch ein Gleitschienengestänge ändernden wirksamen Hebelarm und somit auf den über den Öffnungswinkel sich ändernden Kraft- und Drehmomentenverlauf genommen werden. Je nach Exzentrizität und Wälzkreisdurchmesser kann das Übersetzungsverhältnis auf einfache Art und Weise an vorbestimmte Drehmomentenverlaufscharakteristika angepaßt werden.

### Bezugszeichen

- 1: Zahnrad
- 2: Vorrichtung
- 3: Drehachse
- 4: Zahnrad
- 5: Lager
- 6: Abtriebsachse
- 7: Drehachse
- 8: Zahnrad
- 9: Mittelachse
- 10: Wälzkreis
- 11: Wälzpunkt
- 12: Mittelachse
- 13: Zahnrad
- 14: Wälzkreis
- 15: Drehpunkt
- 16: Mittelpunkt
- 17: Mittelpunkt
- 18: Drehpunkt
- 19: Wälzkreis
- a: Exzentrizität

## Patentansprüche

1. Drehtürantrieb mit einer elektromechanischen oder elektrohydraulischen Antriebsvorrichtung, die für das Öffnen und Schließen eines angeschlossenen Drehflügels das nötige Öffnungs- und Schließmoment liefert, wobei eine elektronische Regelung/Steuerung mit mindestens einem Speicher und mindestens einem Mikroprozessor aufgrund von Sensorsignalen das Öffnungs- bzw. Schließmoment über ein auf einer Abtriebswelle (6) angeordnetes Abtriebszahnrad (1) abgibt, die über ein Gestänge und einen Betätigungsarm mit dem Drehflügel verbunden ist, wobei zwischen der Abtriebswelle (6) des Drehflügelantriebes und dem Gestänge bzw. dem Betätigungsarm ein Getriebe vorhanden ist, das eine Veränderung des Öffnungs- und Schließmomentes über den Drehwinkel des Drehflügels mittels Veränderns seines Übersetzungsverhältnisses über den Drehwinkel bewirkt, **dadurch gekennzeichnet, daß** das Getriebe ein erstes und ein damit kämmendes, zweites, jeweils mittels eines kreisförmigen Zahnkranzes gebildetes Zahnrad (8, 13) aufweist, die unter Beibehaltung eines Abstands ihrer Mittelpunkte (16, 17) zueinander exzentrisch zu einem zugehörigen Mittelpunkt (16, 17) gelagert sind, wobei das erste Zahnrad (8) mit der Abtriebswelle (6) und das zweite Zahnrad (13) koaxial zu einem zugehörigen Drehpunkt (18) mit dem Abtriebszahnrad (1) in Wirkverbindung steht, wobei eine Drehachse (7) der Abtriebswelle (6) durch einen Drehpunkt (15) des ersten Zahnrades (8) verläuft, dies alles in derartiger Anordnung, daß die sich jeweils durch den Mittelpunkt (17, 16) eines Zahnrades (8, 13) und dem neuen Drehpunkt (15, 18) ergebende Exzentrizität (a) der Zahnräder (8, 13) punktsymmetrisch zu deren Wälzpunkt (11) liegt.

2. Drehtürantrieb mit einer elektromechanischen und elektrohydraulischen Antriebsvorrichtung, die für das Öffnen eines angeschlossenen Drehflügels das nötige Öffnungsmoment liefert, wobei eine elektronische Regelung/Steuerung mit mindestens einem Speicher und mindestens einem Mikroprozessor aufgrund von Sensorsignalen das Öffnungsmoment liefert, wobei mit der Antriebsvorrichtung direkt oder indirekt ein Getriebe verbunden ist, das mit einem Achsaustritt eines Türschließers verbunden ist und über eine Abtriebswelle (6) des Türschließers mit einem Gestänge oder einem Betätigungsarm mit dem Drehflügel verbunden ist, wobei zwischen der Abtriebswelle (6) des Türschließers und dem Gestänge bzw. dem Betätigungsarm ein Getriebe vorhanden ist, das eine Veränderung des Öffnungs- und Schließmomentes über den Drehwinkel des Drehflügels mittels Veränderns seines Übersetzungsverhältnisses über den Drehwinkel bewirkt, **dadurch gekennzeichnet, daß** das Getriebe ein erstes und ein damit kämmendes, zweites, jeweils mittels eines kreisförmigen Zahnkranzes gebildetes Zahnrad (8, 13) aufweist, die unter Beibehaltung eines Abstands ihrer Mittelpunkte (16, 17) zueinander exzentrisch zu einem zugehörigen Mittelpunkt (16, 17) gelagert sind, wobei das erste Zahnrad (8) mit der Abtriebswelle (6) und das zweite Zahnrad (13) koaxial zu einem zugehörigen Drehpunkt (18) mit dem Abtriebszahnrad (1) in Wirkverbindung steht, wobei eine Drehachse (7) der Abtriebswelle (6) durch einen Drehpunkt (15) des ersten Zahnrades (8) verläuft, dies alles in derartiger Anordnung, daß die sich jeweils durch den Mittelpunkt (17, 16) eines Zahnrades (8,13) und dem neuen Drehpunkt (15, 18) ergebende Exzentrizität (a) der Zahnräder (8, 13) punktsymmetrisch zu deren Wälzpunkt (11) liegt.

3. Drehtürantrieb nach Anspruch 1, **dadurch gekennzeichnet, daß** die Zahnräder (8, 13) eine Normalverzahnung aufweisen.

4. Drehtürantrieb nach einem der vorhergehenden Ansprüche, **dadurch gekennzeichnet, daß** für eine Verzahnung nach DIN 867 das Verhältnis vom Betrag der Exzentrizität (a) zu einem Grundkreisdurchmesser nicht größer als 0,137 ist.

5. Drehtürantrieb nach einem der vorhergehenden Ansprüche, **gekennzeichnet durch** die Ausbildung als obenliegender Drehtürantrieb mit einem zwischen einem Anlenkpunkt des drehbeweglichen Drehflügels und einem weiteren Anlenkpunkt außerhalb des Drehflügels über den Drehbereich sich ändernden, an der Abtriebswelle (6) angreifenden, wirksamen Hebelarm.

6. Drehtürantrieb nach Anspruch 5, **dadurch gekennzeichnet, daß** der wirksame Hebelarm durch ein Gleitschienengestänge gebildet wird.

7. Drehtürantrieb nach Anspruch 5, **dadurch gekennzeichnet, daß** der wirksame Hebelarm durch ein Kniehebelgestänge gebildet wird.

8. Drehtürantrieb nach einem der Ansprüche 1 bis 4, **gekennzeichnet durch** eine Ausbildung als Unterflurantrieb, bei dem die Abtriebswelle (6) mit einem Lager des Drehflügels zusammenwirkt.

## Claims

1. A swing door operator with an electromechanical or electro-hydraulic drive device, which delivers the opening and closing moment required for the opening and closing of a connected swing leaf, wherein an electronic closed-loop/open-loop control system with at least one memory and at least one micro-processor delivers the opening respectively the closing moment based on detector signals via a driven toothed wheel (1) disposed on a driven shaft (6), which is connected to the swing leaf via an arm assembly and an actuating arm, wherein a gear is provided between the driven shaft (6) of the swing leaf operator and the arm assemblies respectively the actuating arm, which effects a change of the opening and closing moment over the angle of rotation of the swing leaf by means of changing its transmission gear ratio, **characterized in that** the gear has a first and a second toothed wheel (8, 13) meshing with the former, each being formed by a circularly shaped toothed rim, which wheels, while maintaining a distance of their centres (16, 17) with regard to each other, are supported eccentrically with regard to an associated centre (16, 17), the first toothed wheel (8) being in operational connection with the driven shaft (6) and the second toothed wheel (13), coaxially to an associated centre of rotation (18), being in operational connection with the driven toothed wheel (1), an axis of rotation (7) of the driven shaft (6) extending through a centre of rotation (15) of the first toothed wheel (8), all this in such an arrangement that the eccentricity (a) of the toothed wheels (8, 13), resulting from the centre (17, 16) of one toothed wheel (8, 13) and the new centre of rotation (15, 18), is located point-symmetrically to the pitch point (11) thereof.

2. A swing door operator with an electromechanical and electro-hydraulic drive device, which delivers the opening moment required for the opening of a connected swing leaf, wherein an electronic closed-loop/open-loop control system with at least one memory and at least one micro-processor delivers the opening moment based on detector signals, wherein a gear is directly or indirectly connected to the drive device, which gear is connected to a shaft exit of a door closer and is connected to an arm assembly or an actuating arm and to the swing leaf via a driven shaft (6) of the door closer, wherein a gear, provided between the driven shaft (6) of the door closer and the arm assembly respectively the actuating arm, effects a change of the opening and closing moment over the angle of rotation of the swing leaf by means of changing its transmission gear ratio over the angle of rotation, **characterized in that** the gear has a first and a second toothed wheel (8, 13) meshing with the former, each formed by a circularly shaped toothed rim, which wheels, while maintaining a distance of their centres (16, 17) with regard to each other are supported eccentrically with regard to an associated centre (16, 17), the first toothed wheel (8) being in operational connection with the driven shaft (6) and the second toothed wheel (13), coaxially with regard to an associated centre of rotation (18), being in operational connection with the driven toothed wheel (1), an axis of rotation (7) of the driven shaft (6) extending through a centre of rotation (15) of the first toothed wheel (8), all this in such an arrangement that the eccentricity (a) of the toothed wheels (8, 13) resulting respectively from the centre (17, 16) of one toothed wheel (8, 13), and the new centre of rotation (15, 18), is located point symmetrically with regard to the pitch point (11) thereof.

3. A swing door operator according to claim 1, **characterized in that** the toothed wheels (8, 13) have a normal toothing.

4. A swing door operator according to one of the preceding claims, **characterized in that**, for a toothing according to DIN 867, the ratio of the amount of the eccentricity (a) with regard to a diameter of a basic circle is not larger than 0,137.

5. A swing door operator according to one of the preceding claims, **characterized by** being formed as an overhead swing door operator with an active lever arm, which is located between an articulation point of the rotatably movable swing leaf and another articulation point outside the swing leaf, changes over the range of rotation and acts upon the driven shaft (6).

6. A swing door operator according to claim 5, **characterized in that** the active lever arm is formed by a slide channel arm assembly.

7. A swing door operator according to claim 5, **characterized in that** the active lever arm is formed by a knee lever arm assembly.

8. A swing door operator according to one of the claims 1 to 4, **characterized by** being formed as a subsurface operator, in which the driven shaft (6) cooperates with a support of the swing leaf.

## Revendications

1. Entraînement de porte tournante avec un dispositif d'entraînement électromécanique ou électro-hydraulique, lequel délivre le couple d'ouverture et de fermeture nécessaire à l'ouverture et la fermeture d'un vantail tournant connecté, un réglage/contrôle électronique avec au moins une mémoire et au moins un microprocesseur fournissant, sur la base de signaux de détecteurs, le couple d'ouverture respectivement de fermeture via une roue dentée de sortie (1), qui est disposée sur un arbre de sortie (6), lequel, par l'intermédiaire d'un système de tiges et d'un bras d'actionnement, est connecté au vantail tournant, un engrenage étant prévu entre l'arbre de sortie (6) de l'entraînement du vantail tournant et le système de tiges respectivement le bras d'actionnement, lequel engrenage provoque un changement du couple d'ouverture et de fermeture au cours de l'angle de rotation du vantail tournant au moyen d'un changement de son rapport de transmission au cours de l'angle de rotation, **caractérisé en ce que** l'engrenage présente une première et une deuxième roue dentée (8, 13) s'engrenant dans la première, qui sont respectivement aménagées par une couronne dentée circulaire, et, tout en gardant une distance de leurs centres (16, 17) l'un par rapport à l'autre sont logées excentriquement par rapport à un centre (16, 17) associé, la première roue dentée (8) étant en connexion active avec l'arbre de sortie (6) et la deuxième roue dentée (13), co-axialement par rapport à un centre de rotation (18) associé, étant en connexion active avec la roue dentée de sortie (1), un axe de rotation (7) de l'arbre de sortie (6) s'étendant à travers un centre de rotation (15) de la première roue dentée (8), le tout dans un arrangement de façon à ce que l'excentricité (a) des roues dentées (8, 13), résultant respectivement du centre (17, 16) d'une roue dentée (8, 13) et du nouveau centre de rotation (15, 18), est située point-symétriquement par rapport à leur point primitif (11).

2. Entraînement de porte tournante avec un dispositif d'entraînement électromécanique ou électro-hydraulique, lequel délivre le couple d'ouverture nécessaire à l'ouverture d'un vantail tournant connecté, un réglage/contrôle électronique avec au moins une mémoire et au moins un microprocesseur délivrant, sur la base de signaux de détecteurs, le couple d'ouverture, un engrenage, qui est connecté à une sortie d'arbre d'un ferme-porte et, via un arbre de sortie (6) du ferme-porte, est connecté à un système de tiges ou à un bras d'actionnement et au vantail tournant, étant directement ou indirectement connecté au dispositif d'entraînement, un engrenage étant prévu entre l'arbre de sortie (6) du ferme-porte et le système de tiges respectivement le bras d'actionnement, lequel engrenage provoque un changement du couple d'ouverture et de fermeture au cours de l'angle de rotation du vantail tournant au moyen d'un changement de son rapport de transmission au cours de l'angle de rotation, **caractérisé en ce que** l'engrenage présente une première et une deuxième roue dentée (8, 13) s'engrenant avec la première, qui sont respectivement aménagées par l'intermédiaire d'une couronne dentée circulaire, lesquelles, tout en gardant une distance de leurs centres (16, 17) l'un par rapport à l'autre, sont logées excentriquement par rapport à un centre (16, 17) associé, la première roue dentée (8) étant en connexion active avec l'arbre de sortie (6) et la deuxième roue dentée (13) étant en connexion active avec la roue dentée de sortie (1), co-axialement par rapport à un point de rotation associé (18), un axe de rotation (7) de l'arbre de sortie (6) s'étendant à travers un centre de rotation (15) de la première roue dentée (8), le tout dans un arrangement de façon à ce que l'excentricité (a) des roue dentées (8, 13), résultant respectivement du centre (17, 16) d'une roue dentée (8, 13) et du nouveau centre de rotation 15, 18), est point-symétriquement à leur point primitif (11).

3. Entraînement de porte tournante selon la revendication 1, **caractérisé en ce que** les roues dentées (8, 13) ont une denture normale.

4. Entraînement de porte tournante selon l'une des revendications précédentes, **caractérisé en ce que**, pour une denture selon DIN 867, le rapport du montant d'excentricité (a) par rapport à un diamètre d'un cercle de base n'est pas plus grand que 0,137.

5. Entraînement de porte tournante selon l'une des revendications précédentes, **caractérisé par** la conception comme entraînement de porte tournante situé en haut, avec un bras de levier qui est actif entre un point d'articulation du vantail tournant mobile en rotation et un autre point d'articulation en dehors du vantail tournant, et qui change au cours du champ de rotation et s'attaque à l'arbre de sortie (6).

6. Entraînement de porte tournante selon la revendication 5, **caractérisé en ce que** le bras de levier actif est aménagé par l'intermédiaire d'un système de tiges à glissière.

7. Entraînement de porte tournante selon la revendication 5, **caractérisé en ce que** le bras de levier actif est aménagé par l'intermédiaire d'un système de tiges à levier coudé.

8. Entraînement de porte tournante selon l'une des revendications 1 à 4, **caractérisé par** un aménagement comme entraînement sous plancher dans lequel l'arbre de sortie (6) coopère avec un palier du vantail tournant.
